# EUROPÄISCHE PATENTSCHRIFT

(11) **EP 0 411 457 B1**
(45) Veröffentlichungstag und Bekanntmachung des Hinweises auf die Patenterteilung: **15.09.1993**
(21) Anmeldenummer: 90114248.9
(22) Anmeldetag: 25.07.1990
(51) Int. Cl.: E06B 5/10, E06B 5/16

(54) **Türblatt**
Door wing
Vantail de porte

(30) Priorität: 03.08.1989 DE 3925758
(43) Veröffentlichungstag der Anmeldung: 06.02.1991
(73) Patentinhaber: Wassner, Leo, A-1210 Wien (AT)
(72) Erfinder: Wassner, Leo, A-1210 Wien (AT)
(74) Vertreter: Reinhard - Skuhra - Weise & Partner

(56) Entgegenhaltungen:
- EP-A- 0 141 368
- DE-A- 2 657 141
- DE-U- 8 404 587

## Beschreibung

Die Erfindung betrifft ein Türblatt gemäß dem Oberbegriff des Patentanspruchs 1.

Ein Türblatt nach dem Oberbegriff des Patentanspruchs 1 ist aus der EP 141 368 bekannt. Bei diesem Türblatt sind zumindest in einem Teil der Röhren der Röhrenspanplatte Metallelemente in Form von Metallstäben eingesetzt, wodurch eine hinreichende Sicherheit gegenüber Einbrüchen gewährleistet ist.

Aus dem DE-U-8 300 729 ist ein Sicherheitstürblatt aus Holz bekannt, bei dem quer oder senkrecht verlaufende Stäbe oder Rohre zwischen den Türblattaußenflächen, d. h. innerhalb des Türblattes angeordnet sind. Diese Stäbe oder Rohre, die gegebenenfalls auch kreuzweise verlaufend vorgesehen sind, werden in in einander gegenüberliegenden Holmen ausgebildeten Bohrungen aufgenommen.

Der Erfindung liegt die Aufgabe zugrunde, ein Türblatt gemäß dem Oberbegriff des Patentanspruchs 1 derart auszubilden, daß eine möglichst hohe Queraussteifung erreicht wird.

Diese Aufgabe wird erfindungsgemäß durch die Merkmale des kennzeichnenden Teils des Patentanspruchs 1 erreicht .

Weitere Ausgestaltungen des Türblatts ergeben sich aus den Unteransprüchen.

Das Türblatt besteht aus einer handelsüblichen Röhrenspanplatte, bei dem die einzelnen in Querrichtung verlaufenden Röhren einen vorgegebenen, vorzugsweise festen Mittelpunktsabstand aufweisen. Es hat sich gezeigt, daß der Einsatz von Metallrohren, beispielsweise Eisenrohren, in wenigstens einem Teil der Röhren der Röhrenspanplatte eine außergewöhnlich starke Verbesserung des Durchbiegungsmomentes mit sich bringt, d. h. ein sehr hohes Durchbiegungsmoment erhalten wird, und damit die durchbruchshemmende Eigenschaft eines solchen Türblattes überraschenderweise außerordentlich verbessert wird.

Die Metallrohre, vorzugsweise Eisenrohre, werden vorzugsweise in jede zweite oder vorzugsweise in jede dritte Röhre der Röhrenspanplatte eingesetzt. Auf diese Weise wird ein Türblatt erhalten, bei dem die in Querrichtung verlaufenden Röhren der Röhrenspanplatte zumindest teilweise durch Eisenrohre ausgefüllt sind. Der Einsatz der Eisenrohre führt dadurch überraschenderweise zu einer sehr hohen Queraussteifung des Türblattes, daß die Eisenrohre dicht an der Innenwandung der Röhren der Röhrenspanplatte anliegen und damit praktisch ein Verbund zwischen Eisenrohr und Röhrenspanplatte hergestellt wird. Die Eigensteifigkeit von Eisenrohren im Vergleich zu Metallstäben trägt zusätzlich wesentlich zu der hohen statischen Queraussteifung eines derartigen Türblattes bei.

Die Metallrohre können mit einem feuerhemmenden Material, einem Feuerlöschpulver oder dgl. ausgefüllt sein und/oder zusätzlich Metallstäbe enthalten. Zusätzlich vorgesehene Metallstäbe innerhalb der Metallrohre führen zu einer höheren Resistenz gegenüber Sägeschnitten.

Im folgenden werden bevorzugte Ausführungsformen des Türblattes anhand der Zeichnung zur Erläuterung weiterer Merkmale beschrieben. Es zeigen:
- Fig. 1: eine schematische Ansicht eines Türblattes,
- Fig. 2: eine Schnittansicht entlang der Linie II-II in Fig. 1,
- Fig. 3: eine in vergrößertem Maßstab gehaltene Teildarstellung des Türblattes nach Fig. 2 in Verbindung mit eingesetzten Metallrohren, und
- Fig. 4: eine Fig. 3 entsprechende Darstellung zur Erläuterung einer weiteren Ausführungsform des Türblattes.

Fig. 1 ist eine schematische Darstellung eines Türblattes, das eine Röhrenspanplatte 1 und einen umlaufenden Rahmen 2 aufweist. Der die Röhrenspanplatte an deren Schmalseite einfassende Rahmen 2 besteht beispielsweise aus Holz oder Metall.

Wie Fig. 2 zeigt, enthält die Röhrenspanplatte 1 in an sich bekannter Weise in Querrichtung, d. h. horizontal verlaufende Röhren 3, 6. Die Röhren 3, 6 erstrecken sich in Querrichtung bzw. horizontaler Richtung durch die Spanplatte jeweils zwischen den diese seitlich umgebenden Seitenrahmenabschnitte 2a, 2b.

Bei einer handelsüblichen Röhrenspanplatte haben die gemäß Fig. 2 vertikal übereinander liegenden Röhren einen gleichmäßigen Abstand zueinander und einen Mittelpunktsabstand von beispielsweise 27 mm, jede Röhre hat einen Durchmesser von beispielsweise 22 mm. Die Röhren 3, 6 der Röhrenspanplatte bilden damit eine Mehrzahl von zylindrischen Hohlräumen innerhalb des Türblattes. Anstelle eines Rahmens 2 aus Holz kann das Türblatt von einem Metallrahmen umgeben sein, der durch zueinander parallele Schenkel 7, 8 gebildet wird, die entlang der Türblattaußenfläche verlaufen, wie dies in Fig. 2 gestrichelt angedeutet ist.

Gemäß der Erfindung sind die Röhren 3, 6 zumindest zum Teil mit Metallrohren versehen, wie Fig. 3 veranschaulicht. Die Metallrohre sind mit dem Bezugszeichen 4 dargestellt. Bei der in Fig. 3 gezeigten Ausführungsform sind sämtliche Röhren 3, 6 mit Metallrohren 4 ausgefüllt, während nach einer weiteren Ausführungsform jede zweite Röhre oder nach einer weiteren Ausführungsform nur jede dritte Röhre der Röhrenspanplatte 1 mit den Metallrohren 4 versehen ist.

Der Außendurchmesser der in die Röhren 3 und/oder 6 der Röhrenspanplatte 1 eingesetzten Metallrohre 4 ist so gewählt daß die Metallrohre 4 eng an der Innenwandung der Röhren 3 und/oder 6 anliegen und eine Stabilisierung der Röhrenspanplatte 1 hervorrufen.

Die in Fig. 3 gezeigte Röhrenspanplatte 1 ist in an sich bekannter Weise an den Breitseiten mit einer Schicht, vorzugsweise in Form einer Fasersplatte 9 versehen, die zur Außenseite gewandt mit einem Furnier 12 oder einer anderen Schicht beschichtet sein kann.

Grundsätzlich wird die statische Queraussteifung eines Türblattes durch den Einsatz der Metallrohre 4 extrem erhöht, was zu einem sehr hohen Durchbiegungsmoment führt. Abhängig von der Zahl der eingesetzten Metallrohre 4 wird damit die durchbruchshemmende Eigenschaft der Türblätter wesentlich verbessert.

Wie bereits aus der EP 141 368 bekannt, können die verbleibenden Hohlräume, d. h. der durch die Metallrohre 4 definierte Hohlraum innerhalb der Röhrenspanplatte entweder mit einem Material 5 ausgefüllt sein, das beispielsweise feuerhemmende Eigenschaft besitzt, oder es können zusätzlich innerhalb der Metallrohre 4 Metallstäbe 15 vorgesehen sein, wie dies durch die Teilchenansicht nach Fig. 4 veranschaulicht ist. Die zusätzlich innerhalb der Metallrohre 4 angeordneten Metallstäbe 15 dienen einer weiteren Verbesserung der durchbruchshemmenden Eigenschaften und werden bevorzugterweise konzentrisch zu den Metallrohren 4 eingesetzt. Die konzentrische Anordnung der Stäbe 15 wird erleichtert, wenn der Zwischenraum zwischen Metallrohr 4 und Stab 15 mit einem Füllmaterial, z. B. feuerhemmenden Material, ausgefüllt wird.

Gemäß einer Ausführungsform des Türblattes werden als Metallrohre 4 Eisenrohre verwendet, die eine Wandstärke von 1 mm haben. Die Wandstärke der Metallrohre 4 kann ersichtlich grösser gewählt werden, jedoch unter gleichzeitiger Inkaufnahme einer Gewichtserhöhung des gesamten Türblattes. Als Stahlstäbe 15 werden vorzugsweise Manganstähle benutzt.

Aus vorstehender Erläuterung ist ersichtlich, daß eine Erhöhung der statischen Queraussteifung, d. h. eine wesentliche Verbesserung des Durchbiegungsmomentes des Türblattes dann gegeben ist, wenn die benutzten Metallrohre 4 eng anliegen an der Innenwandung der Röhren 3, 6 der Röhrenspanplatte 1.

Vorzugsweise werden die Eisenrohre vor dem Zusammenleimen des Türrohlings in die Röhren der Röhrenspanplatte 1 eingeschoben. Bei Verwendung eines Holzrahmens 2 wird dieser nach dem Einsetzen der Eisenrohre 4 auf den Türrohling im Bereich dessen Schmalseiten aufgebracht und mit dem Türrohling verleimt.

Nach einer weiteren Abwandlung des Türblattes wird als Rahmen 2 ein Metallrahmen benutzt, der die in Verbindung mit Fig. 2 beschriebene Profilierung mit den Schenkeln 7, 8 hat. Die Metallrohre 4 werden dabei vorzugsweise am Metall-Rahmenteil 2a nach Art eines Kammes befestigt, beispielsweise durch Schweissung. Auf diese Weise können die Metallrohre 4 zusammen mit dem leistenförmigen Rahmenteil 2a als Einheit gleichzeitig in die zugehörigen Röhren 3 und/oder 6 der Röhrenspanplatte 1 eingeschoben werden. Dies erfolgt dadurch, daß der Türrohling gegenüber Fig. 1 um 90° gedreht wird, wodurch die Röhren 3, 6 der Röhrenspanplatte 1 in vertikaler Richtung zu liegen kommen. Die aus dem Metallrahmenteil 2a und den Metallrohren 4 bestehende Einheit läßt sich dann einfach von oben in den Türrohling hineinverlagern. Werden zusätzlich zu den Metallrohren 4 Stäbe 15 vorgesehen, so werden die Stäbe 15 vorzugsweise ebenfalls mit dem Rahmenteil 2a fest verbunden und damit gleichzeitig mit den Metallrohren 4 in das Türblatt eingeführt. Nach einer weiteren Alternative werden die Stäbe 15 separat und nach Einbringung der Metallrohre 4 in die Röhren der Röhrenspanplatte 1 eingesetzt.

## Patentansprüche

1. Türblatt, bestehend aus einer Röhrenspanplatte mit im wesentlichen waagerecht verlaufenden Röhren,
wobei zumindest in einen Teil der Röhren der Röhrenspanplatte Metallelemente eingesetzt sind,
dadurch gekennzeichnet,
daß die Metallelemente Metallrohre (4) sind, welche dicht an der Innenwandung der Röhren (3,6) anliegen, so daß ein Verbund zwischen den Metallrohren (4) und der Röhrenspanplatte (1) hergestellt wird.

2. Türblatt nach Anspruch 1, dadurch gekennzeichnet, daß in die Metallrohre (4) jeweils ein Metallstab (15) eingelegt ist.

3. Türblatt nach Anspruch 2, dadurch gekennzeichnet, daß die Metallstäbe (15) konzentrisch zu den Metallrohren (4) angeordnet sind.

4. Türblatt nach einem der vorangehenden Ansprüche, dadurch gekennzeichnet, daß die Metallrohre (4) fest mit einem Teil (2a) des Rahmens verbunden sind.

5. Türblatt nach Anspruch 4, dadurch gekennzeichnet, daß der Rahmen (2, 2a usw.) aus Metall besteht.

6. Türblatt nach einem der vorangehenden Ansprüche, dadurch gekennzeichnet, daß der innerhalb der Metallrohre (4) befindliche Hohlraum durch feuerhemmendes Material oder dgl. ausgefüllt ist.

## Claims

1. A door leaf consisting of chipboard with horizontally extending tubular spaces, metal elements being set in at least one part of the tubular spaces in the board, characterized in that the metal elements are metal tubes (4) which are in close contact with the inner wall surface of the tubular spaces (3 and 6) so that a connection is produced between the metal tubes (4) and the chipboard (1) with tubular spaces.

2. The door leaf as claimed in claim 1, characterized in that a metal rod (15) is arranged in each of the respective metal tubes (4).

3. The door leaf as claimed in claim 2, characterized in that the metal rods (15) are arranged concentrically to the metal tubes (4).

4. The door leaf as claimed in any one of the preceding claims, characterized in that the metal tubes (4) are permanently connected with a part (2a) of the frame.

5. The door leaf as claimed in claim 4, characterized in that the frame (2, 2a etc.) consists of metal.

6. The door leaf as claimed in any one of the preceding claims, characterized in that the cavity within the tube metal tubes (4) is filled with fire resistant material or the like.

## Revendications

1. Vantail de porte, constitué d'un panneau d'aggloméré comportant des cavités tubulaires orientées d'une manière pratiquement horizontale, des éléments métalliques étant placés au moins dans un certain nombre des cavités tubulaires du panneau d'aggloméré, caractérisé en ce que les éléments métalliques sont des tubes métalliques (4) qui sont en appui étroit contre la paroi intérieure des cavités tubulaires (3, 6), de sorte qu'une liaison est produite entre les tubes métalliques (4) et le panneau d'aggloméré (1) à cavités tubulaires.

2. Vantail de porte suivant la revendication 1, caractérisé en ce qu'une barre métallique (15) est placée dans chaque tube métallique (4).

3. Vantail de porte suivant la revendication 2, caractérisé en ce que les barres métalliques (15) sont disposées d'une manière coaxiale aux tubes métalliques (4).

4. Vantail de porte suivant l'une des revendications précédentes, caractérisé en ce que les tubes métalliques (4) sont fixés sur une partie (2a) du châssis.

5. Vantail de porte suivant la revendication 4, caractérisé en ce que le châssis (2, 2a, etc.) est en métal.

6. Vantail de porte suivant l'une des revendications précédentes, caractérisé en ce que l'espace libre situé à l'intérieur des tubes métalliques (4) est rempli d'une matière résistant au feu ou d'un produit analogue.
